# EUROPÄISCHE PATENTSCHRIFT

(11) **EP 3 731 983 B1**
(45) Veröffentlichungstag und Bekanntmachung des Hinweises auf die Patenterteilung: **08.06.2022**
(21) Anmeldenummer: 19700802.2
(22) Anmeldetag: 15.01.2019
(51) Int. Cl.: B21D 53/30, B21K 1/32

(54) **ANORDNUNG ZUR FORMÄNDERUNG EINES PLATTENARTIGEN WERKSTÜCKS**
ARRANGEMENT FOR CHANGING THE SHAPE OF A SHEET-LIKE WORKPIECE
AGENCEMENT DE CHANGEMENT ENSEMBLE DE MODIFICATION DE FORME D'UNE PIÈCE DE TYPE PLAQUE

(43) Veröffentlichungstag der Anmeldung: 04.11.2020
(62) Teilanmeldung aus: 20199066.0
(73) Patentinhaber: DEHARDE GMBH, 26316 Varel (DE)
(72) Erfinder: WILKEN, Eilert, 26316 Varel (DE); LAUTENBACH, Sven, 26122 Oldenburg (DE); FRERICHS, Helmut, 26180 Rastede (DE); HARMS, Michael, 26452 Sande (DE); BLAZEK, Ingo, 28307 Bremen (DE); BRESTRICH, Marc, 26203 Wardenburg (DE)
(74) Vertreter: Stork Bamberger Patentanwälte PartmbB
(86) Internationale Anmeldenummer: PCT/EP2019/050955
(87) Internationale Veröffentlichungsnummer: WO 2020/147935

(56) Entgegenhaltungen:
- DE-A1-102011 114 927
- DE-C- 584 365
- US-A- 2 377 664
- US-A- 5 956 991

## Beschreibung

Die vorliegende Erfindung betrifft eine Anordnung zur Formänderung eines plattenartigen Werkstücks, das eine durch Materialstärkenreduzierung gebildete Formausnehmung aufweist, umfassend ein Werkstück, mindestens zwei zum Anordnen des Werkstücks auf einem Maschinenbett eingerichtete, voneinander beabstandete Stützelemente, eine zum Umformen des Werkstücks in eine Endform durch schrittweises, repetierendes Freibiegen eingerichtete Umformeinrichtung mit einem Oberwerkzeug, das aus einer Warteposition in eine Umformposition steuerbeweglich absenkbar zum Biegen eines Teilabschnitts des Werkstücks eingerichtet ist sowie mit Positioniermitteln, die zum Verfahren der Position des Werkstücks relativ zu dem Maschinenbett in mindestens einer Zustellrichtung ausgebildet sind.

Derartige Anordnungen kommen insbesondere bei der Bearbeitung von Großblechen zum Einsatz, die als Außenverkleidung von Flugzeugen dienen. Die Bleche sind entsprechend der Außenkontur des Flugzeugrumpfes umzuformen und häufig ist ein Werkstück mit mehreren verschiedenen Radien herzustellen. Die Bleche werden häufig mittels Rollumformen in die gewünschte Endform gebracht, also beim Durchlauf verschiedener Rollen umgeformt.

Regelmäßig werden die umgeformten Bleche anschließend spanend bearbeitet, um Nietbohrungen, Taschen und Ausschnitte in das bereits umgeformte Werkstück einzubringen.

Aus dem Dokument DE 10 2011 114 927 A1 geht ein Verfahren zum Rundbiegen von großen Blechen auf einen Zielradius hervor. Das Rundbiegen erfolgt mittels einer Kantbank durch mehrfaches Kanten mit einem Rundstempel.

US5956991 offenbart ein Anordnung, das zwei Stützen, ein Oberwerkzeug und eine flexible Matrize enthält.

Nachteilig ist, dass mit den bekannten Verfahren und Anordnungen ausschließlich vollflächige Werkstücke bearbeitet werden können. Zerspanend bearbeitete Werkstücke, die also beispielsweise bereits Taschen, Nietbohrungen oder Ausnehmungen für Fenster aufweisen, sind mit den bekannten Verfahren und Anordnungen nicht zufriedenstellend zu bearbeiten, da derartige Formausnehmungen im Werkstück bei Nutzung der bekannten Umformverfahren zu unkontrollierbaren Verformungen des Werkstücks im Bereich dieser Formausnehmungen führen.

Aufgrund dessen ist es erforderlich, die Werkstücke zunächst in einem Biegeprozess umzuformen und diese erst anschließend zerspanend zu bearbeiten, um die gewünschte Formausnehmung herzustellen. Aufgrund der nach dem Biegeprozess des Werkstücks erhaltenen, sich räumlich erstreckenden Werkstückgeometrie ist für die anschließende Bearbeitung der Einsatz von 5-Achsen-Portalfräsen unvermeidlich, der mit großem Platzbedarf und hohen Anschaffungs- und Unterhaltungskosten einhergeht.

Es ist daher Aufgabe der vorliegenden Erfindung, eine Anordnung vorzuschlagen, mittels dessen plattenartige, bereits zerspanend bearbeitete Werkstücke kostengünstig, mit hoher Präzision und Wiederholgenauigkeit durch schrittweises Freibiegen umgeformt werden können.

Die Aufgabe wird durch eine Anordnung mit den eingangs genannten Merkmalen gelöst, die sich dadurch auszeichnet, dass diese weiter ein an die Formausnehmung angepasstes und zum Materialstärkenausgleich eingerichtetes Füllelement umfasst, das eingerichtet ist, vor dem Umformen des Werkstücks in die Endform im Bereich der Formausnehmung, angeordnet zu werden.

Eine bevorzugte Weiterbildung der Erfindung zeichnet sich dadurch aus, dass das Füllelement zumindest im Wesentlichen als Negativform der Formausnehmung ausgebildet ist. Anders ausgedrückt ist das Füllelement derart ausgebildet, dass es formschlüssig oder im Wesentlichen formschlüssig in die Formausnehmung hineinpasst. Das Füllelement bildet so eine wiederverwendbare Zwischenlage, die zwischen dem Oberwerkzeug und dem Werkstück angeordnet ist. Das Füllelement gewährleistet eine gleichmäßige Einleitung der beim Biegevorgang wirkenden Kräfte in das Werkstück und kompensiert das materialstärkenabhängige unterschiedliche Umformverhalten beim Biegevorgang. So wird das gesamte Werkstück trotz der vorhandenen Formausnehmung exakt und mit hoher Präzision und Wiederholgenauigkeit gebogen.

Gemäß einer weiteren bevorzugten Ausbildung der Erfindung weist das Füllelement in Bereichen der Formausnehmung mit reduzierter Materialstärke jeweils eine Mindestdicke auf, die mindestens dem Maß der Materialstärkenreduktion des Werkstücks in diesem Bereich entspricht. Das Füllelement ist folglich als Ausgleichselement eingerichtet, dass den Materialabtrag durch den zuvor erfolgten Zerspanungsprozess an dem Werkstück exakt kompensiert, so dass beim Umformvorgang stets ein im Wesentlichen flächiger Kontakt zwischen dem Oberwerkzeug und dem Werkstück bzw. dem darauf angeordneten Füllelement gegeben ist. Entsprechend einer weiteren zweckmäßigen Ausbildung der Erfindung wird das Füllelement derart erstellt, dass dieses, in der Formausnehmung angeordnet, unter Bildung einer zumindest im Wesentlichen glatten Andruckfläche mit der Oberseite des Werkstücks bündig abschließt.

Gemäß einer weiteren bevorzugten Ausführungsform ist das Füllelement in vorgegebenen Überhöhungsbereichen gegenüber der Andruckfläche vorspringend eingerichtet. Hierdurch wirken in den entsprechenden Überhöhungsbereichen beim Umformvorgang lokal höher Biegekräfte auf das Werkstück ein. Auf diese Weise wird das Rücksprungverhalten des Materials, das abhängig von der jeweiligen lokalen Materialstärke des Werkstücks ist, kompensiert und der Biegevorgang auch in Bereichen verschiedener Materialstärke des Werkstücks mit äußerst hoher Präzision durchgeführt. Mit anderen Worten sind die Überhöhungsbereiche des Füllelements zur Kompensation des Rücksprungverhaltens ausgebildet und eingerichtet.

Alternativ oder in Ergänzung werden die Überhöhungsbereiche durch eine druckfeste Folie gebildet, die auf der Andruckfläche des Füllelements angeordnet ist. So kann auf besonders einfache und kostengünstige Weise eine Kompensation unerwünschten Rücksprungverhaltens von Werkstückbereichen erzielt werden.

Gemäß einer weiteren bevorzugten Ausführungsform ist die Folie mit der Andruckfläche durch eine Klebeverbindung verbunden. Die Folie wird hierzu vorteilhafterweise aufgeklebt und ist auf diese Weise zudem gegen unerwünschtes Verrutschen gesichert.

Eine bevorzugte Weiterbildung der Erfindung zeichnet sich dadurch aus, dass das Füllelement aus Acrylnitril-Butadien-Kunststoff (ABS) ist bzw. hergestellt wird. ABS ist zerspanbar, vergleichsweise kostengünstig und weist die für den Umformvorgang erforderlichen physikalischen Eigenschaften auf. Zum einen verfügt ABS über die erforderliche Flexibilität, um nach dem Biegevorgang wieder seine ursprüngliche Form anzunehmen. Zum anderen verfügt ABS über die erforderliche Härte, um die beim Umformvorgang entstehenden Kräfte von dem Oberwerkzeug auf das umzuformenden Werkstück zu übertragen, ohne sich selbst nennenswert zu verformen. Vorzugsweise wird das Füllelement durch Zerspannen hergestellt. Auf diese Weise ist das Füllelement kostengünstig und mit hoher Präzision herstellbar.

Eine zweckmäßige Ausgestaltung der Erfindung ist dadurch gekennzeichnet, dass zwischen den Stützelementen des Maschinenbetts und dem Werkstück ein federndes Stützflächenelement angeordnet ist. Das federnde Stützflächenelement bildet ein federndes Maschinenbett. Beim Umformvorgang wird das Stützflächenelement elastisch mitverformt und stützt so vollflächig das Werkstück. Vorteilhafterweise können so einerseits Werkstücke mit geringer Materialstärke umgeformt werden und anderseits ist es so möglich, auch die Endbereiche der Werkstücke mit hoher Präzision umzuformen, da auch die Endbereiche während des Umformens stets gestützt werden.

Weitere bevorzugte und/oder zweckmäßige Merkmale und Ausgestaltungen der Anordnung ergeben sich aus den Unteransprüchen und der Beschreibung. Besonders bevorzugte Ausführungsformen werden anhand der beigefügten Zeichnung näher erläutert. In der Zeichnung zeigt:
Fig. 1 die schematische Ansicht der erfindungsgemäßen Anordnung gemäß einer ersten Ausführungsform,
Fig. 2 eine schematische Ansicht des Umformvorgangs mittels der erfindungsgemäßen Anordnung, und
Fig. 3 eine weitere vorteilhafte Ausführung der erfindungsgemäßen Anordnung mit einem Stützflächenelement.

Die erfindungsgemäße Anordnung wird im Folgenden anhand bevorzugter Ausführungsformen näher beschrieben.

Figur 1 zeigt ein plattenartiges Werkstück 10 mit einer durch Materialstärkenreduzierung gebildeten Formausnehmung. Beispielsweise ist das Werkstück ein Blech oder Großblech zur Verwendung als Flugzugaußenhaut, insbesondere aus Aluminiumlegierungen mit Kupfer- und/oder Magnesiumanteilen mit hohen Zugfestigkeiten im Bereich von 400 bis 450 N/mm². Derartige Bleche weisen beispielsweise Maße von 800 x 800 mm bis zu 6000 x 6000 mm auf. Die maximale Materialstärke des Werkstücks 10 variiert je nach Anwendungsfall zwischen 0,5 und 16 mm. Die erfindungsgemäße Anordnung ist zum Umformen von Werkstücken 10 aus Kunststoff oder Metall, wie Aluminium- und Stahlblechen geeignet.

Das Werkstück 10 weist eine Formausnehmung auf, die durch Materialstärkenreduzierung gebildet ist. Wie der schematischen Ansicht in Figur 1 zu entnehmen ist, weist das Werkstück 10 Bereiche 11 reduzierter Materialstärke auf. Diese Bereiche 11 bilden die Formausnehmung. Bei der Verwendung der Werkstücke 10 in der Flugzeugindustrie als Flugzeugaußenhaut, auch als "skins" bezeichnet, werden diese Bereiche 11 beispielsweise durch Nietbohrungen, Taschen zur Gewichtsersparnis, Ausschnitte für Fenster oder dergleichen in das Werkstück 10 eingebracht. Die Bearbeitung des Werkstücks zum Einbringen der Formausnehmung erfolgt durch Zerspanen, beispielsweise am plattenartigen, also ebenen Werkstück 10 mittels dreiachsigen Zerspanungsmaschinen.

Zur Formänderung, beispielsweise um das Werkstück 10 an die gewünschte Flugzeugkontur anzupassen, wird dieses vorzugsweise auf mindestens zwei voneinander beabstandeten Stützelementen 12 eines Maschinenbettes 13 angeordnet. Der Umformvorgang in die Endform erfolgt durch schrittweises Freibiegen. Hierzu wird ein Teilabschnitt des Werkstücks 10 durch Absenken eines Oberwerkzeugs 14 zwischen die Stützelemente 12 aus einer - in der Zeichnung nicht gezeigten - Warteposition in eine Umformposition 15 gebracht.

Anschließend wird das Oberwerkzeug 14 angehoben, also wieder in z-Richtung 16 in die Warteposition verfahren. Nun wird die Position des Werkstück 10 relativ zu dem Maschinenbett in mindestens einer Zustellrichtung 17 verfahren. Figur 2 zeigt das Werkstück 10 schematisch nach einem oder mehreren Umformvorgängen. Die zuvor beschriebenen Schritte werden repetierend so oft ausgeführt, bis die gewünschte Endform durch mehrfaches Umformen erreicht ist.

Weiter bevorzugt sind die - in der Zeichnung nicht gezeigten - Positioniermittel ausgebildet und eingerichtet, das Werkstück 10 nicht nur in der gezeigten Zustellrichtung 17 zu verfahren, sondern zusätzlich in einer weiteren Richtung senkrecht zu der Zustellrichtung 17 zu verfahren. Das Werkstück kann so weitestgehend beliebig in der XY-Ebene positioniert und verfahren werden. Zusätzlich ist es möglich, das Oberwerkzeug 14 gegenüber der Z-Richtung 17 zu neigen. Auf diese Weise können die Werkstücke in gewissem Maß beim Umformen tordiert werden.

Durch Vorgabe der Eintauchtiefe des Oberwerkzeugs 14, die durch Absenkweg bestimmt ist, wird der jeweils bei einem Umformvorgang gewünschte lokale Biegeradius vorgegeben. Durch repetierendes Ausführen dieses Umformvorgangs wird das Werkstück 10 in die gewünschte Endform umgeformt. Durch Vorgabe individueller Eintauchtiefen für jeden Biegevorgang können unterschiedliche Radien in das Werkstück 10 eingebracht werden.

Vor dem Umformen des Werkstücks 10 in die Endform wird ein an die Formausnehmung angepasstes und zum Materialstärkenausgleich eingerichtetes Füllelement 18 erstellt und im Bereich der Formausnehmung angeordnet. Wie in den Figuren 1 und 2 gezeigt, wird das Füllelement 18 auf dem umzuformenden Werkstück 10 angeordnet und füllt so insbesondere die Bereiche 11 reduzierter Materialstärke der Formausnehmung aus.

Hierdurch wird es erstmals möglich, bereits spanend bearbeitete Werkstücke 10 mit den genannten Formausnehmungen anschließend durch Freibiegen umzuformen, ohne aufgrund bereits eingebrachter Bereiche reduzierter Materialstärke in dem Werkstück 10 in diesen Bereichen Umformergebnisse zu erhalten, die den engen vorgegebenen Toleranzen zuwiderlaufen.

Das Oberwerkzeug 14 weist vorteilhafterweise ein mit dem Werkstück 10 bzw. dem Füllelement 18 in Kontakt kommendes Schwertende 22 auf. Dieses ist vorzugsweise aus Kunststoff gefertigt und weist einen großen Radius, vorzugsweise größer 50 mm auf, um einerseits das Werkstück 10 schonend zu biegen und andererseits möglichst weiche Übergänge der Biegeradien zu gewährleisten.

Vorzugsweise wird das Füllelement 18 als Negativform bzw. im Wesentlichen als Negativform der Formausnehmung erstellt. Mit anderen Worten weist das Füllelement 18 eine Form auf, die zur Form der Bereiche 11 reduzierter Materialstärke korrespondiert, so dass das auf dem Werkstück 10 angeordnete Füllelement 18 die Formausnehmung vorzugsweise vollflächig ausfüllt und den Materialabtrag des Werkstücks 10 im Bereich der Formausnehmung vollständig kompensiert. Das Füllelemente 18 bildet so mit dem Werkstück 10 oberwerkzeugseitig eine ebene bzw. glatte Andruckfläche 19. Auch ist es möglich das Füllelement 18 so zu gestalten, dass dieses nur partiell ausgewählte Bereiche des Werkstücks 10 abdeckt.

Weiter bevorzugt weist das Füllelement 18 in Bereichen 11 der Formausnehmung mit reduzierter Materialstärke jeweils eine Mindestdicke auf, die mindestens dem Maß der Materialstärkenreduktion des Werkstücks 10 in diesem Bereich entspricht. Das Werkstück 10 bildet so mit dem Füllelemente 18 die zuvor beschriebene ebene Andruckfläche 19, so dass beim Umformvorgang grundsätzlich ein flächiger Kontakt zwischen Oberwerkzeug 14 und dem Werkstück 10 bzw. dem Füllelement 18 gewährleistet ist.

Das Füllelement 18 wird daher derart erstellt, dass dieses, in der Formausnehmung angeordnet, unter Bildung der zumindest im Wesentlichen glatten Andruckfläche 19 mit der Oberseite 20 des Werkstücks 10 bündig abschließt.

Gemäß einer bevorzugten - in der Zeichnung nicht gezeigten - Weiterbildung der Erfindung ist vorgesehen, dass das Füllelement in vorgegebenen Überhöhungsbereichen gegenüber der Andruckfläche 19 vorspringend erstellt wird. Das Werkstück 10 weist abhängig von der jeweiligen lokalen Materialstärke ein unterschiedliches Rücksprungverhalten auf. In Abhängigkeit der jeweiligen lokalen Materialstärke sowie des gewählten Biegeradius federt das Material des Werkstücks nach dem Umformvorgang unterschiedlich stark zurück.

Dieses Rücksprungverhalten wird erfindungsgemäß vor dem Umformvorgang simulativ ermittelt und anhand dieser Simulation das Rücksprungverhalten des gesamten umzuformenden Werkstücks 10 prognostiziert. Auf Basis dieser Prognose werden anschließend die Überhöhungsbereiche bestimmt, an denen das Füllelement entsprechend breiter auszuführen ist, so dass dieses die genannten Überhöhungsbereiche aufweist. In diesen Überhöhungsbereichen wird so gegenüber den restlichen Bereichen des Füllelements eine erhöhte Eintauchtiefe erzielt und auf diese Weise in den Überhöhungsbereichen die auf das Werkstück ausgeübte Kraft gegenüber den restlichen Bereichen beim Biegevorgang vergrößert. Im Ergebnis wird das Werkstück 10 lokal an den Stellen der Überhöhungsbereiche soweit stärker gebogen, dass das Rücksprungverhalten des Materials kompensiert wird und das Werkstück 10 in allen Bereichen exakt in die gewünschte Endform umgeformt wird.

Zur Bestimmung der Überhöhungsbereiche kommt beispielsweise eine Prozesssimulation unter Verwendung eines Programmes zur Analyse mittels Finite-Elemente-Methode (FEM) zum Einsatz. Durch Modellierung der Geometrie des Oberwerkzeugs 14 und des Maschinenbetts 13 sowie der Materialeigenschaften des Werkstücks 10 und des Füllelements 18 kann der Biegevorgang simuliert und so die Gesamtgeometrie des Füllelements 18 so ermittelt werden, dass die genannten exakten Umformergebnisse erzielt werden.

Wie bereits zuvor ausgeführt, wird das Füllelement 18 auf Basis der ermittelten Geometrie des Füllelements 18 vorzugsweise aus dem Vollen gefräst. Alternativ und/oder in Ergänzung ist es möglich, zum Erstellen der Überhöhungsbereiche eine druckfeste Folie auf der Andruckfläche 19 des Füllelements anzuordnen und so die Materialstärke des Füllelements 18 in den jeweiligen Überhöhungsbereichen entsprechend anzupassen. Weiter bevorzugt wird die Folie auf die Andruckfläche 19 des Füllelements 18 aufgeklebt und so gegen unerwünschtes Verrutschen gesichert.

Vorzugsweise wird das Füllelement 18 aus Acrylnitril-Butadien-Kunststoff (ABS) hergestellt. Dieses Material besitzt ein E-Modul von 2400 MPa und weist so die erforderliche Flexibilität auf, um sich einerseits während des Umformvorgangs elastisch mitzuverformen und anderseits nach dem Ende des Umformvorgangs wieder seine ursprüngliche Form anzunehmen. Auf diese Weise kann das Füllelement 18 für eine Vielzahl von Umformungsvorgängen genutzt werden. Der ABS-Kunststoff weist vorzugsweise eine Härte von 90 shore auf und ist geeignet, zerspanend bearbeitet zu werden.

Alternativ kann das Füllelement 18 aus anderen Kunststoffen, Faserverbundwerkstoffen, Gießharz oder Federstahl hergestellt werden. Zur Herstellung des Füllelements 18 kommen neben der zerspanenden Bearbeitung je nach verwandtem Material auch Guss- oder Laminier-Verfahren zum Einsatz.

In Figur 3 ist eine weitere vorteilhafte Ausführung der erfindungsgemäßen Anordnung gezeigt Zwischen den Stützelementen 12 des Maschinenbetts 13 und dem Werkstück 10 ist ein federndes Stützflächenelement 21 angeordnet. Das Werkstück 10 ist also auf den mindestens zwei Stützelementen 12 über das federnde Stützflächenelemente 21 gelagert. Das Stützflächenelement 21 ist folglich als Federmaschinenbett ausgebildet und wird beim Umformvorgang des Werkstücks 10 elastisch mitverformt, stellt sich jedoch nach Abschluss des Biegevorgangs selbsttätig in seine ursprüngliche Form zurück. Durch das Stützflächenelement 21 wird das Werkstück 10 vollflächig gestützt.

## Patentansprüche

1. Anordnung zur Formänderung eines plattenartigen Werkstücks (10), das eine durch Materialstärkenreduzierung gebildete Formausnehmung aufweist, umfassend
das Werkstück (10),
mindestens zwei zum Anordnen des Werkstücks (10) auf einem Maschinenbett (13) eingerichtete, voneinander beabstandete Stützelemente (12),
eine zum Umformen des Werkstücks (10) in eine Endform durch schrittweises, repetierendes Freibiegen eingerichtete Umformeinrichtung mit einem Oberwerkzeug (14), das aus einer Warteposition in eine Umformposition (15) steuerbeweglich absenkbar zum Biegen eines Teilabschnitts des Werkstücks (10) eingerichtet ist sowie
mit Positioniermitteln, die zum Verfahren der Position des Werkstücks (10) relativ zu dem Maschinenbett (13) in mindestens einer Zustellrichtung ausgebildet sind,
**dadurch gekennzeichnet, dass**
die Anordnung weiter ein an die Formausnehmung angepasstes und zum Materialstärkenausgleich eingerichtetes Füllelement (18) umfasst, das eingerichtet ist, vor dem Umformen des Werkstücks (10) in die Endform im Bereich der Formausnehmung angeordnet zu werden.

2. Anordnung nach Anspruch 1, **dadurch gekennzeichnet, dass** das Füllelement (18) zumindest im Wesentlichen als Negativform der Formausnehmung ausgebildet ist.

3. Anordnung nach einem der Ansprüche 1 oder 2, **dadurch gekennzeichnet, dass** das Füllelement (18) in Bereichen (11) der Formausnehmung mit reduzierter Materialstärke jeweils eine Mindestdicke aufweist, die mindestens dem Maß der Materialstärkenreduktion des Werkstücks (10) in diesem Bereich entspricht.

4. Anordnung nach einem der Ansprüche 1 bis 3, **dadurch gekennzeichnet, dass** das Füllelement (18) derart ausgebildet ist, dass dieses, in der Formausnehmung angeordnet, unter Bildung einer zumindest im Wesentlichen glatten Andruckfläche (19) mit der Oberseite (20) des Werkstücks (10) bündig abschließt.

5. Anordnung nach Anspruch 4, **gekennzeichnet dadurch, dass** das Füllelement (18) in vorgegebenen Überhöhungsbereichen gegenüber der Andruckfläche (19) vorspringend eingerichtet ist.

6. Anordnung nach Anspruch 5, **dadurch gekennzeichnet, dass** zum Erstellen der Überhöhungsbereiche eine druckfeste Folie auf der Andruckfläche (19) angeordnet ist.

7. Anordnung nach Anspruch6, **dadurch gekennzeichnet, dass** die Folie mit der Andruckfläche (19) durch eine Klebeverbindung verbunden ist.

8. Anordnung nach einem der Ansprüche 1 bis 7, **dadurch gekennzeichnet, dass** das Füllelement (18) aus Acrylnitril-Butadien-Kunststoff ist.

9. Anordnung nach einem der Ansprüche 1 bis 8, **dadurch gekennzeichnet, dass** zwischen den Stützelementen (12) des Maschinenbetts (13) und dem Werkstück (10) ein federndes Stützflächenelement (21) angeordnet ist.

## Claims

1. Arrangement for changing the shape of a sheet-like workpiece (10), which has a mould recess formed by reducing the thickness of the material, comprising
the workpiece (10),
at least two spaced-apart supporting elements (12) designed for arranging the workpiece (10) on the machine bed (13),
a forming device designed for forming the workpiece (10) into a final shape by step-by-step, repetitive free bending with an upper die (14), which is designed to be controllably lowerable from a waiting position into a forming position (15) for bending a part of the workpiece (10) as well as
with positioning means which are designed for moving the position of the workpiece (10) relative to the machine bed (13) in at least one infeed direction,
**characterised in that**
the arrangement further comprises a filling element (18) adapted to the mould recess and designed to make up the material thickness which is designed to be arranged in the region of the mould recess before the workpiece (10) is formed into the final shape.

2. Arrangement according to claim 1, **characterised in that** the filling element (18) is designed at least substantially as a negative form of the mould recess.

3. Arrangement according to one of claims 1 or 2, **characterised in that**, in regions (11) of the mould recess with reduced material thickness, the filling element (18) has a minimum thickness in each case which corresponds at least to the amount of reduction in the material thickness of the workpiece (10) in this region.

4. Arrangement according to any one of claims 1 to 3, **characterised in that** the filling element (18) is designed in such a manner that, when arranged in the mould recess, it finishes flush with the upper side (20) of the workpiece (10) forming an at least substantially smooth pressure surface (19).

5. Arrangement according to claim 4, **characterised in that** the filling element (18) is designed so as to protrude with respect to the pressure surface (19) in predetermined raised regions.

6. Arrangement according to claim 5, **characterised in that** a pressure-resistant foil is arranged on the pressure surface (19) for producing the raised regions.

7. Arrangement according to claim 6, **characterised in that** the foil is joined to the pressure surface (19) by means of an adhesive bond.

8. Arrangement according to any one of claims 1 to 7, **characterised in that** the filling element (18) is made of acrylonitrile butadiene styrene (ABS).

9. Arrangement according to any one of claims 1 to 8, **characterised in that** a resilient supporting surface element (21) is arranged between the supporting elements (12) of the machine bed (13) and the workpiece (10).

## Revendications

1. Agencement de changement de forme d'une pièce de type plaque (10), qui comprend un évidement de forme formé par une réduction d'épaisseur de matériau, comprenant :
la pièce (10),
au moins deux éléments supports (12) espacés l'un de l'autre, adaptés pour l'agencement de la pièce (10) sur un lit de machine (13),
un dispositif de déformation adapté pour déformer la pièce (10) en une forme finale par flexion libre répétée par étapes, comprenant un outil supérieur (14), qui est adapté pour pouvoir être abaissé de manière commandée d'une position d'attente dans une position de déformation (15) pour la flexion d'une section partielle de la pièce (10), ainsi que
comprenant des moyens de positionnement, qui sont configurés pour le déplacement de la position de la pièce (10) par rapport au lit de machine (13) dans au moins une direction d'avancement,
**caractérisé en ce que**
l'agencement comprend en outre un élément de remplissage (18) ajusté à l'évidement de forme et adapté pour compenser l'épaisseur de matériau, qui est adapté pour être agencé dans la zone de l'évidement de forme avant la déformation de la pièce (10) en la forme finale.

2. Agencement selon la revendication 1, **caractérisé en ce que** l'élément de remplissage (18) est formé au moins essentiellement en tant que forme négative de l'évidement de forme.

3. Agencement selon l'une quelconque des revendications 1 ou 2, **caractérisé en ce que** l'élément de remplissage (18) présente, dans des zones (11) de l'évidement de forme ayant une épaisseur de matériau réduite, à chaque fois une épaisseur minimale qui correspond au moins à la mesure de la réduction d'épaisseur de matériau de la pièce (10) dans cette zone.

4. Agencement selon l'une quelconque des revendications 1 à 3, **caractérisé en ce que** l'élément de remplissage (18) est configuré de telle sorte que celui-ci, agencé dans l'évidement de forme, se termine en alignement avec le côté supérieur (20) de la pièce (10) en formant une surface d'application (19) au moins essentiellement lisse.

5. Agencement selon la revendication 4, **caractérisé en ce que** l'élément de remplissage (18) est adapté sous forme saillante par rapport à la surface d'application (19) dans des zones de surélévation prédéterminées.

6. Agencement selon la revendication 5, **caractérisé en ce que**, pour l'élaboration des zones de surélévation, une feuille résistante à la pression est agencée sur la surface d'application (19).

7. Agencement selon la revendication 6, **caractérisé en ce que** la feuille est reliée à la surface d'application (19) par une liaison de collage.

8. Agencement selon l'une quelconque des revendications 1 à 7, **caractérisé en ce que** l'élément de remplissage (18) est en une matière plastique d'acrylonitrilebutadiène.

9. Agencement selon l'une quelconque des revendications 1 à 8, **caractérisé en ce qu'**un élément de surface support élastique (21) est agencé entre les éléments supports (12) du lit de machine (13) et la pièce (10).
